# EUROPÄISCHE PATENTSCHRIFT

(11) **EP 2 507 770 B1**
(45) Veröffentlichungstag und Bekanntmachung des Hinweises auf die Patenterteilung: **16.01.2019**
(21) Anmeldenummer: 10773839.5
(22) Anmeldetag: 07.10.2010
(51) Int. Cl.: G07D 11/00

(54) **DEPOSIT-EINRICHTUNG UND VERFAHREN ZUR ANNAHME VON SAMMELMEDIEN**
DEPOSIT DEVICE AND METHOD FOR ACCEPTING COLLECTION MEDIA
DISPOSITIF DE DÉPÔT ET PROCÉDÉ DE RÉCEPTION DE MOYENS DESTINÉS À CONTENIR PLUSIEURS OBJETS

(30) Priorität: 04.12.2009 DE 102009044784
(43) Veröffentlichungstag der Anmeldung: 10.10.2012
(73) Patentinhaber: Wincor Nixdorf International GmbH, 33106 Paderborn (DE)
(72) Erfinder: SCHILD, Michael, 33098 Paderborn (DE)
(86) Internationale Anmeldenummer: PCT/EP2010/006119
(87) Internationale Veröffentlichungsnummer: WO 2011/066882

(56) Entgegenhaltungen:
- EP-A2- 1 195 725
- WO-A2-2008/063911
- US-A- 4 436 182
- US-A1- 2004 206 811
- US-A1- 2005 077 347

## Beschreibung

Die vorliegende Erfindung betrifft eine Deposit-Einrichtung gemäß Anspruch 1 und ein Verfahren zur Annahme von Sammelmedien.

Eine gattungsgemäße Deposit-Einheit ist beispielsweise aus der DE 101 05 553 C1 bekannt. Diese dient der unbedienten Entgegennahme von Wertgegenständen wie Banknoten, Schecks oder dergleichen bei Kreditinstituten, insbesondere außerhalb der Geschäftszeiten der Kreditinstitute.

Die Wertgegenstände werden zur Annahme in der Deposit-Einrichtung in einen Umschlag gesteckt, der durch eine Öffnung in die Deposit-Einrichtung eingegeben werden kann. Der Umschlag wird anschließend von einer Transporteinrichtung im Inneren der Deposit-Einrichtung weiter befördert. In der Transporteinrichtung ist eine Druckeinrichtung eingefügt, mit der auf den eingelieferten Umschlägen eine die einzelnen Umschläge identifizierende Laufhummer aufgedruckt werden kann.

Problematisch bei den gattungsgemäßen Deposit-Einrichtungen ist, dass nicht sichergestellt werden kann, ob ein solcher Umschlag bei der Einlieferung bedruckt worden ist. Da der zu bedruckende Umschlag je nach Befüllung unterschiedlich dick sein kann, muss die Druckeinheit von dem an ihr vorbei transportierten Umschlag beabstandet angeordnet sein, so dass zum Bedrucken des Umschlages ein Tintenstrahldrucker in Frage kommt, bei dem zudem die Gefahr des Eintrocknens des Druckkopfes besteht, so dass ein an der Druckeinheit vorbeilaufender Umschlag wegen des eingetrockneten Druckkopfes nicht bedruckt wird und somit nicht identifizierbar ist. Bedingt durch die eingesetzte Tinte muss der Druckkopf außerdem von einer Abdichteinheit umgeben sein, um die Gefahr einer Verschmutzung des gesamten Gerätes zu minimieren.

Die Druckschrift EP 1195725 A2 beschreibt ein Verfahren zur Bearbeitung von Blattgut, wie beispielsweise Geldscheinen. Das Blattgut wird dabei in eine Banknotenbearbeitungsmaschine eingegeben, wobei das Blattgut zur Trennung von verschiedenen Gruppen von Blattgut mit Trennmitteln eingegeben wird. Die Druckschrift US 4,436,182 A beschreibt eine Vorrichtung zum Einlagern von Wertgegenständen in Umschlägen.

Aufgabe der vorliegenden Erfindung ist es, eine Deposit-Einrichtung bereit zu stellen, mit der die oben genannten Probleme beseitigt werden. Weitere Aufgabe der vorliegenden Erfindung ist es, ein Verfahren zur Annahme von Sammelmedien mit einem optimierten Verarbeitungsprozess bereit zu stellen. Diese Aufgaben werden durch eine Deposit-Einrichtung mit den Merkmalen des Anspruchs 1 sowie durch ein Verfahren zur Annahme von Sammelmedien mit den Merkmalen des Anspruchs 2 gelöst.

Erfindungsgemäß ist an oder in der Transporteinrichtung der Deposit-Einrichtung eine RFID-Einheit angeordnet. Diese ersetzt den Druckkopf der Druckeinheit der gattungsgemäßen Deposit-Einrichtungen, was mit zahlreichen Vorteilen verbunden ist. Zum Einen kann durch den Einsatz einer solchen RFID-Einheit eine aufwändige Abdichteinheit zur Vermeidung von Verschmutzungen durch Tinte entfallen. Des Weiteren kann der Abstand zwischen RFID-Einheit und dem auszulesenden bzw. zu beschreibenden Mediums so groß gewählt sein, dass die RFID-Einheit für den Transportweg völlig unkritisch ist.

Auch die Gefahr eines Eintrocknens des Druckkopfs oder einer Beschmutzung des Geräts wird durch den Einsatz einer RFID-Einheit beseitigt. Die RFID-Einheit ist weitgehend unabhängig von der Temperatur und Feuchtigkeit der sie umgebenden Luft.

Insgesamt ist der Aufwand des mechanischen Aufbaus der Deposit-Einrichtung durch die Installation einer RFID-Einheit deutlich geringer als bei der Installation eines Tintenstrahldruckers.

Weitere Vorteile ergeben sich daraus, dass im Gegensatz zu einmal bedruckten Umschlägen das an dem Sammelmedium, beispielsweise einem Umschlag, angebrachte Smart-Label wiederbeschreibbar ist, so dass eine Wiederverwendung dieses Sammelmediums ermöglicht ist. Zudem können die Sammelmedien an Stelle eines Papierumschlags auch als Papierbeutel, Stoffbeutel, Plastiktüte oder auch in Gestalt einer Geldkassette ausgebildet sein, die mit einem solchen SmartLabel bestückt sind.

Vorteilhafte Weiterbildungen der Erfindung sind Gegenstand der Unteransprüche.

In einer vorteilhaften Ausführungsform ist die RFID-Einheit über eine Steuerelektronik mit einer Benutzerschnittstelle, insbesondere einem Bedienfeld verbunden, so dass die von einem Benutzer über die Benutzerschnittstelle eingegebenen Daten auf ein an oder in einem Sammelmedium angeordneten SmartLabel übertragbar sind. Dadurch ist eine Kennung des jeweiligen Sammelmediums direkt mit den Benutzerdaten eines Benutzers ermöglicht.

Gemäß einer Ausführungsform weist die Deposit-Einrichtung mindestens eine an die Transporteinrichtung angekoppelte Auflagefläche zur Bevorratung von leeren Sammelmedien auf, die bei Bedarf durch Anforderung eines Benutzers ausgegeben werden können.

Gemäß dem erfindungsgemäßen Verfahren zur Annahme von Sammelmedien erfolgt zunächst die Annahme des von einem Benutzer mit einem oder mehreren Wertgegenständen gefüllten Sammelmediums in die Deposit-Einrichtung. Das Sammelmedium wird anschließend durch die Transporteinheit zur RFID-Einheit transportiert und dort durch diese verifiziert. Je nach Ergebnis der Verifizierung des Sammelmediums wird das Sammelmedium entweder durch die Transporteinheit aus der Deposit-Einheit wieder heraustransportiert, beispielsweise wenn auf dem Sammelmedium kein Smart-Label angebracht ist, oder es werden Transaktionsakten durch die RFID-Einheit auf das Smart-Label des Sammelmediums übertragen und das Sammelmedium anschließend durch die Transporteinheit in den Deposit-Behälter weitertransportiert. Mit einem solchen Verfahren kann zum Einen zunächst geprüft werden, ob das angegebene Sammelmedium für eine solche Deposit-Einrichtung geeignet ist, insbesondere ob das Sammelmedium mit einem Smart-Label ausgestattet ist. Wird ein solches Smart-Label erkannt, werden die entsprechenden Daten in einfacher Weise in den Speicher des Smart-Labels geschrieben und das Sammelmedium anschließend in den Deposit-Behälter transportiert. Durch die Verwendung der RFID-Einheit in Verbindung mit dem Smart-Label können so jedem einzelnen Sammelmedium in einfachster Weise deutlich mehr Transaktionsdaten zur Identifizierung des Sammelmediums zugeordnet werden, als dies mit einer Druckeinheit möglich ist. Außerdem können die Speicher das Smart-Label in ebenso einfacher Weise wieder gelöscht und neu beschrieben werden, so dass auch die Wiederverwendung der Sammelmedien ermöglicht ist.

Nachfolgend wird eine bevorzugte Ausführungsvariante der Erfindung anhand der beiliegend Zeichnungen noch näher erläutert.

In der einzigen Figur ist mit dem Bezugszeichen 1 ein Halterahmen bezeichnet, der beispielsweise in einen (nicht gezeigten) Tresor eingebaut ist. Der Halterahmen 1 dient dabei der Halterung eines Deposit-Behälters (nicht gezeigt). An dem Halterahmen 1 ist zum Transport eines in dem Deposit-Behälter zu deponierenden Sammelmediums außerdem eine Transporteinrichtung 2 angeordnet, mit der ein über eine (nicht gezeigte) Annahmeöffnung in dem Tresor in den Tresor hinein gegebenes Sammelmedium im Inneren des Tresors von der Annahmeöffnung bis zum Deposit-Behälter transportiert wird. Die Transporteinrichtung selbst kann dabei vorzugsweise aus zwei zueinander parallelen Endlosförderbändern aufgebaut sein, zwischen deren benachbarten Trums die einzelnen Sammelmedien transportiert werden. Statt der Endlosförderbänder können beispielsweise auch Transportrollenpaare oder andere Transportmittel zum Einsatz kommen.

Die Transporteinrichtung 2 weist des Weiteren eine RFID-Einheit 3 auf, mit der die eingegebenen Sammelmedien beim Durchlauf durch die Transporteinrichtung erkannt und gegebenenfalls mit über eine Benutzerschnittstelle eingegebene Daten übertragen werden können. Dazu sind notwendiger Weise die Sammelmedien mit einem sogenannten Smart-Label ausgestattet. Diese Smart-Label sind bevorzugt als passive Transponder mit einem zusätzlichen FRAM (Ferroelectric Random Access Memory) oder einem anderen nichtflüchtigen Speicher ausgebildet. In diesen Speicher werden die von einem Benutzer über eine Benutzerschnittstelle eingegebenen Transaktionsdaten hinterlegt. Die an einem für den Benutzer zugänglichen Ort angebrachte Benutzerschnittstelle, das beispielsweise als Bedienfeld an einem Selbstbedienungsgerät zur unbedienten Entgegennahme von Sammelmedium ausgebildet ist, ist dazu elektronisch über eine Steuerelektronik mit der RFID-Einheit 3 verbunden.

Die Deposit-Einrichtung weist des Weiteren vorzugsweise mindestens eine an die Transporteinrichtung 2 angekoppelte Auflagefläche 5 zur Bevorratung von leeren Sammelmedien auf, auf der beispielsweise als Umschlag ausgebildete Sammelmedien stapelbar sind und auf Anforderungen eines Benutzers aus der Deposit-Einrichtung ausgebbar sind. Dazu ist die Auflagefläche 5 bevorzugt mit einer weiteren Transporteinrichtung 6 versehen, die jeweils ein Sammelmedium in Richtung der Transporteinrichtung 2 befördert, von dieser aufgenommen wird und so durch die Annahmeöffnung in der Tresorwand an den Benutzer ausgegeben wird.

Mit einer erfindungsgemäßen Deposit-Einrichtung wird das Sammelmedium zunächst in die Deposit-Einrichtung eingegeben und anschließend durch die Transporteinheit 2 zur an der Transporteinheit 2 angeordneten RFID-Einheit 3 transportiert. Falls das eingegebene Sammelmedium nicht mit einem Smart-Label ausgestattet ist, wird das Sammelmedium anschließend durch die Transporteinheit 2 aus der Deposit-Einrichtung heraus an den Benutzer zurück transportiert.

Wird ein Smart-Label erkannt, werden die auf dem Speicher des Smart-Labels vorhandenen Daten zunächst verifiziert und anschließend die von dem Benutzer eingegebenen Transaktionsdaten durch die RFID-Einheit auf das Smart-Label des Sammelmediums übertragen. Falls notwendig, werden zunächst in einem Zwischenschritt noch vorhandene Altdaten im Speicher des Smart-Labels gelöscht. Anschließend wird das Sammelmedium dann durch die Transporteinheit 2 weiter in den Deposit-Behälter transportiert. Zur mechanischen Führung des Sammelmediums schließt sich an das Ende der Transporteinheit 2 eine Leitfläche 4 an, durch die ein auf einen durch Pfeile in der Figur dargestellten Transportweg transportiertes Sammelmedium in Richtung des Deposit-Behälters gelenkt wird.

In einer Ausführungsvariante des Verfahrens wird vor der Eingabe des Sammelmediums in die Deposit-Einrichtung ein leeres Sammelmedium von der Auflagefläche 5 durch die Transporteinheit aus der Deposit-Einheit heraus befördert, um dem Benutzer auf Anforderung ein leeres Sammelmedium zur Verfügung zu stellen, beispielsweise einen Umschlag, in den der Benutzer Wertgegenstände wie beispielsweise Banknoten, Schecks oder dergleichen einlegen kann und das so befüllte Sammelmedium anschließend wieder in die Deposit-Einrichtung einzugeben. Dabei kann vorzugsweise vor der Ausgabe des leeren Sammelmediums das Smart-Label dieses Sammelmediums mit durch den Benutzer über die Benutzerschnittstelle eingegebenen Daten durch die RFID- Einheit geschrieben werden, so dass dadurch das Sammelmedium bereits vor der Ausgabe des leeren Sammelmediums mit entsprechenden Benutzerdaten personalisiert wird.

Durch den Einsatz der RFID-Einheit in der Transporteinrichtung 2 und den mit Smart-Labels versehenen Sammelmedien können als Sammelmedien im Gegensatz zu den aus dem Stand der Technik bekannten Deposit-Einrichtungen, bei denen Tintenstrahldrucker zum Beschreiben von Umschlägen eingesetzt werden, neben Umschlägen auch Stoffbeutel, Tüten oder auch Geldkassetten einsetzt werden, da die Anordnung der RFID-Einheit nicht den Einschränkungen eines Druckkopfes unterliegt, bei dem der Abstand zwischen Umschlag und Druckkopf möglichst gering gehalten werden muss.

### Bezugszeichenliste

Halterahmen 1
Transporteinrichtung 2
RFID-Einheit 3
Leitfläche 4
Auflagefläche für leere Sammelmedien 5
Transporteinrichtung 6

## Patentansprüche

1. Depositeinrichtung mit mindestens einem Depositbehälter und einer Transporteinrichtung (2) zum Transportieren eines zu deponierenden Sammelmediums, wobei an oder in der Transporteinrichtung (2) eine RFID-Einheit (3) angeordnet ist und die RFID-Einheit (3) als Lese- und Schreibeinheit ausgebildet ist und wobei die RFID-Einheit (3) über eine Steuerelektronik mit einer Benutzerschnittstelle, insbesondere einem Bedienfeld, verbunden ist, so dass die von einem Benutzer über die Benutzerschnittstelle eingegebenen Daten auf ein an oder in einem Sammelmedium angeordnetes Smart-Label übertragbar sind, wobei die Depositeinrichtung mindestens eine an die Transporteinrichtung (2) angekoppelte Auflagefläche (5) für leere Sammelmedien aufweist, wobei die Depositeinrichtung dafür eingerichtet ist, dass vor der Ausgabe eines leeren Sammelmediums das Smart-Label des leeren Sammelmediums mit durch den Benutzer über die Benutzerschnittstelle eingegebenen Daten durch die RFID-Einheit (3) beschrieben wird.

2. Verfahren zur Annahme von Sammelmedien mit einer Depositeinrichtung gemäß Anspruch 1, das Verfahren aufweisend
a. Eingabe des Sammelmediums in die Depositeinrichtung,
b. Transport des Sammelmediums zur RFID-Einheit (3) durch die Transporteinheit (2),
c. Verifizierung des Sammelmediums durch die RFID-Einheit (3),
d. Rücktransport des Sammelmediums durch die Transporteinheit (2) aus der Depositeinrichtung heraus oder
e. Übertragung von Transaktionsdaten durch die RFID-Einheit (3) auf das Smart-Label des Sammelmediums und
f. Weitertransport des Sammelmediums durch die Transporteinheit (2) in den Depositbehälter,
wobei vor Schritt a) ein leeres Sammelmedium von der Auflagefläche (5) durch die Transporteinheit (2) aus der Depositeinrichtung heraus befördert wird und vor der Ausgabe des leeren Sammelmediums das Smart-Label des leeren Sammelmediums mit durch einen Benutzer über die Benutzerschnittstelle eingegebenen Daten durch die RFID-Einheit (3) beschrieben wird.

3. Verfahren nach Anspruch 2, wobei vor der Ausgabe des leeren Sammelmediums die auf dem Smart-Label des leeren Sammelmediums vorhandenen Daten durch die RFID-Einheit (3) zumindest teilweise gelöscht werden.

4. Verfahren nach Anspruch 2 oder 3, wobei vor der Ausgabe des leeren Sammelmediums die auf dem Smart-Label des leeren Sammelmediums vorhandenen Daten durch die RFID-Einheit (3) eingelesen werden.

5. Verfahren nach einem der Ansprüche 2 bis 4, wobei als Sammelmedium ein mit einem Smart-Label versehener Umschlag, eine Papier- oder Stofftüte oder eine Kassette eingesetzt wird.

## Claims

1. Deposit device comprising at least one deposit container and a transport device (2) for transporting a collection medium to be deposited, wherein an RFID unit (3) is arranged on or in the transport device (2) and the RFID unit (3) is formed as a reading and writing unit, and wherein the RFID unit (3) is connected via control electronics to a user interface, in particular an operating panel, so that the data entered by a user via the user interface can be transferred to a smart label arranged on or in a collection medium, wherein the deposit device has at least one supporting surface (5) for empty collection media, which is coupled to the transport device (2), wherein the deposit device is set up such that, before the output of an empty collection medium, the smart label of the empty collection medium is written by the RFID unit (3) with data entered by the user via the user interface.

2. Method for accepting collection media by using a deposit device according to Claim 1, the method having
a. entry of the collection medium in the deposit device,
b. transport of the collection medium to the RFID unit (3) by means of the transport unit (2),
c. verification of the collection medium by the RFID unit (3),
d. transport of the collection medium back out of the deposit device by the transport unit (2) or
e. transfer of transaction data by the RFID unit (3) onto the smart label of the collection medium and
f. onward transport of the collection medium by the transport unit (2) into the deposit container,
wherein, before step a), an empty collection medium is conveyed out of the deposit device from the supporting surface (5) by the transport unit (2) and, before the output of the empty collection medium, the smart label of the empty collection medium is written by the RFID unit (3) with data entered by a user via the user interface.

3. Method according to Claim 2, wherein, before the output of the empty collection medium, the data present on the smart label of the empty collection medium is least partly erased by the RFID unit (3) .

4. Method according to Claim 2 or 3, wherein, before the output of the empty collection medium, the data present on the smart label of the empty collection medium is read by the RFID unit (3).

5. Method according to one of Claims 2 to 4, wherein an envelope provided with a smart label, a paper or cloth bag or a cassette is used as a collection medium.

## Revendications

1. Dispositif de mise en décharge présentant au moins un récipient de mise en décharge et un dispositif de transport (2) qui transporte un moyen de collecte pour la mise en décharge, une unité RFID (3) étant disposée sur ou dans le dispositif de transport (2) et l'unité RFID (3) étant configurée comme unité de lecture et d'écriture, l'unité RFID (3) étant reliée par l'intermédiaire d'une électronique de commande à une interface d'utilisateur, en particulier un panneau de commande, de telle sorte que les données introduites par un utilisateur par l'intermédiaire de l'interface d'utilisateur puissent être transférées sur une étiquette intelligente disposée sur ou dans un moyen de collecte, le dispositif de mise en décharge présentant pour des moyens de collecte vides au moins une surface de pose (5) couplée au dispositif de transport (2), le dispositif de mise en décharge étant conçu de telle sorte qu'avant la sortie d'un moyen de collecte vide, l'unité RFID (3) écrive sur l'étiquette intelligente du moyen de collecte vide les données introduites par l'utilisateur par l'intermédiaire de l'interface d'utilisateur.

2. Procédé de reprise de moyens de collecte par un dispositif de mise en décharge selon la revendication 1, le procédé présentant les étapes qui consistent à :
a. introduire le moyen de collecte dans le dispositif de mise en décharge,
b. faire transporter le moyen de collecte vers l'unité RFID (3) par l'unité de transport (2),
c. faire vérifier le moyen de collecte par l'unité RFID (3),
d. faire envoyer le moyen de collecte hors du dispositif de mise en décharge par l'unité de transport (2) ou
e. faire transférer des données de transaction sur l'étiquette intelligente du moyen de collecte par la l'unité RFID (3) et
f. faire poursuivre le transport du moyen de collecte dans le récipient de mise en décharge par l'unité de transport (2),
un moyen de collecte vide étant transporté par l'unité de transport (2) hors de la surface de pose (5) du dispositif de mise en décharge avant l'étape a) et avant la sortie du moyen de collecte vide, l'unité RFID (3) écrive sur l'étiquette intelligente du moyen de collecte vide les données introduites par l'utilisateur par l'intermédiaire de l'interface d'utilisateur.

3. Procédé selon la revendication 2, dans lequel avant la sortie du moyen de collecte vide, les données présentes sur l'étiquette intelligente du moyen de collecte vide sont effacées au moins en partie par l'unité RFID (3).

4. Procédé selon les revendications 2 ou 3, dans lequel avant la sortie du moyen de collecte vide, les données présentes sur l'étiquette intelligente du moyen de collecte vide sont lues par l'unité RFID (3).

5. Procédé selon l'une des revendications 2 à 4, dans lequel le moyen de collecte utilisé est un emballage, un sac en papier ou en tissu ou une cassette, tous dotés d'une étiquette intelligente.
